# EUROPÄISCHE PATENTSCHRIFT

(11) **EP 2 276 675 B1**
(45) Veröffentlichungstag und Bekanntmachung des Hinweises auf die Patenterteilung: **25.02.2015**
(21) Anmeldenummer: 09722270.7
(22) Anmeldetag: 12.03.2009
(51) Int. Cl.: B65D 41/04, B65D 51/16, B65D 41/34

(54) **SCHRAUBKAPPE**
SCREW CAP
CAPUCHON VISSÉ

(30) Priorität: 19.03.2008 DE 102008014952
(43) Veröffentlichungstag der Anmeldung: 26.01.2011
(73) Patentinhaber: Z-Werkzeugbau-Gmbh, 6850 Dornbirn (AT)
(72) Erfinder: BEREUTER, Klaus, A-6850 Dornbirn (AT)
(74) Vertreter: Müller, Enno
(86) Internationale Anmeldenummer: PCT/EP2009/052901
(87) Internationale Veröffentlichungsnummer: WO 2009/115443

(56) Entgegenhaltungen:
- CH-A- 226 897
- DE-A1- 4 126 418
- DE-U1- 8 408 411

## Beschreibung

Die Erfindung betrifft eine im Kunststoffspritzverfahren hergestellte Schraubkappe mit einem Kappenboden, einer Kappenwand und einer Kappenöffnung, wobei an der Kappenwand ein Innengewinde mit jedenfalls einem Gewindegang ausgebildet ist, wobei weiter der Gewindegang über seine Länge mit unterschiedlichem Querschnitt ausgebildet ist, und sich, beginnend an der Kappenöffnung, über 360° oder mehr erstreckt.

Derartige Schraubkappen sind bereits in vielfältiger Ausgestaltung bekannt geworden. Zum Stand der Technik sei etwa auf die WO 01/15988 A1, die DE 20120 965 U1 und die US 4,147,268 verwiesen.

Aus der DE 8408411 U1 ist eine Schraubkappe bekannt, mit sich kontinuierlich änderndem Querschnitt des Gewindeganges. Der untere Flankenwinkel des ersten Querschnittes schließt auch einen größeren Winkel mit einer Horizontalen ein als der obere Flankenwinkel dieses Querschnitts. Bei einer aus der DE 4126418 A1 bekannten Schraubkappe sind ebenfalls unterschiedliche Querschnitte über die Länge eines Gewindeganges gegeben, jedoch mit gleichen Winkeln der Flanken zur Horizontalen. Die CH 226897 A weist über die Länge eines Gewindeganges unterschiedliche Querschnitte auf, jedoch ebenfalls mit einer kontinuierlichen Änderung, wobei weiter die Flankenwinkel des zweiten Querschnitts zur Horizontalen gleich ausgebildet sind.

An derartige Schraubkappen werden komplexe Anforderungen gestellt. Sie werden maschinell auf Flaschen aufgebracht, sollen also hinsichtlich der erforderlichen Kräfte günstig handhabbar sein. Oftmals sind solche Schraubkappen auch mit einem Garantieband verbunden. Im Zuge des Abschraubens soll eine effektive Abtrennung des Garantiebandes erfolgen. Zudem sollen sie möglichst sicher auf die Behältnisse wie insbesondere Flaschen aufgebracht werden können. Nicht zuletzt sollen sie durch den Verbraucher günstig handhabbar sein.

Im Hinblick auf den genannten Stand der Technik stellt sich eine Aufgabe dahingehend, eine im Kunststoffspritzverfahren gefertigte Schraubkappe anzugeben, die möglichst weitgehend den komplexen Anforderungen, die an solchen Schraubkappen in der maschinellen Anwendung und auch in der Anwendung beim Verbraucher gestellt werden, erfüllt.

Die Aufgabe ist bei dem Gegenstand des Anspruches 1 gelöst, wobei darauf abgestellt ist, dass der Gewindegang über eine Länge beginnend entsprechend einem Umfangswinkel von 120° oder mehr, von der Kappenöffnung (4, 4') ausgehend gesehen, einen zweiten Querschnitt (Q₂) aufweist, der flächenmäßig größer ist als der erste Querschnitt (Q₁), welcher erste Querschnitt (Q₁) über eine Länge entsprechend 50° oder mehr beginnend an der Kappenöffnung (4,4') ausgebildet ist, dass die Flanken des zweiten Querschnitts mit einer Horizontalen (H) unterschiedliche Winkel (α5, α6) einschließen, dass die der Kappenöffnung (4,4') zugewandte Flanke des zweiten Querschnitts (Q₂) (untere Flanke) einen größeren Winkel (α6) mit der Horizontalen (H) einschließt als die dem Kappenboden zugewandte Flanke (obere Flanke) und dass der erste Querschnitt (Q₁) einen unteren Flankenwinkel (α1) aufweist, der einen kleineren Winkel mit einer Horizontalen einschließt als der obere Flankenwinkel (α2) des ersten Querschnitts (Q₁).

Insofern ist von Bedeutung, dass zunächst ein Abschnitt des Gewindegangs ausgebildet ist, der beim Aufschrauben als erster mit einem Gegengewinde in Kontakt kommt und den ersten Querschnitt aufweist, welcher erste Querschnitt flächenmäßig kleiner ist als der zweite Querschnitt. Dies kann insbesondere dazu genutzt sein, das anfängliche Aufschrauben auf eine zugeordnete Flaschenmündung, die in der Regel eine Standardmündung ist, leichtgängig zu gestalten. Aufgrund dessen, dass der zweite Querschnitt flächenmäßig größer ist, ergibt sich in diesem Bereich des Gewindegangs ein sehr enges Spiel zu dem zugeordneten Gegen-Gewindegang einer diesbezüglichen Flaschenmündung. Dies bedeutet zugleich auch, dass praktisch vollständig die Ganghöhe der Schraubbewegung in entsprechende Vertikalbewegung umgesetzt wird. Letzteres wiederum ist günstig im Hinblick auf eine definierte Abtrennung des gegebenenfalls vorgesehenen Garantiebandes im Zuge eines Abschraubens. Andererseits gibt diese Maßnahme auch "Griff" in der Schraubbewegung, der im Hinblick auf ein maximales Drehmoment, das danach eingestellt werden kann, beispielsweise günstig ist. Die Flanken des zweiten Querschnittes schließen mit der Horizontalen unterschiedliche Winkel ein. Sie sind bezüglich der Horizontalen unsymmetrisch gebildet. So kann gezielt die Abstimmung zu dem Gegengewinde eingestellt werden. Die der Kappenöffnung zugewandte Flanke kann zwischen 30 und 60°, bevorzugt bei 50° liegen. In gleicher Weise kann der Winkel der oberen Flanke zwischen 20 und 35° liegen, bevorzugt 25°. Der erste Querschnitt weist einen unteren Flankenwinkel auf, der einen kleineren Winkel mit der Horizontalen einschließt als der obere Flankenwinkel des ersten Querschnitts. Da die Schraubkappe beim Aufschrauben mit dem ersten Querschnitt zunächst in Berührung mit dem Gegengewinde beispielsweise des Flaschenhalses kommt, kann durch eine solche Einstellung eines vergleichsweisen flachen Winkels eine günstige Kippstabilität erreicht werden. Dies bei gleichwohl relativ leichtem anfänglichen Aufschrauben, welches das Zusammenfassen der Gewinde im Zuge des Aufschraubens begünstigt.

Weiter ist bevorzugt, dass der zweite Querschnitt erst nach 90°-200° oder mehr gegeben ist. D.h. bevorzugt etwa eine halbe Umdrehung oder etwas mehr ist beim Aufschrauben ein anderer Querschnitt (zunächst allein) mit Gegengewinde in Eingriff.

Der untere Flankenwinkel des ersten Querschnittes liegt bevorzugt zwischen 0° und 20°, weiter bevorzugt bei 5°.

Weiter ist bevorzugt, dass der erste Querschnitt sich über 50° bis 100° oder mehr erstreckt. Bevorzugt sogar über 120°. Letzteres jedenfalls dann, wenn, wie weiter unten noch ausgeführt, eine Segmentierung des Gewindeganges vorgesehen ist und dieser Umfangsabschnitt einem Segment entspricht. Sollte ein Segment größer gewählt sein, ist bevorzugt auch der genannte erste Querschnitt dann über einen längeren Abschnitt so gewählt.

In weiterer bevorzugter Ausgestaltung ist zwischen dem ersten und dem zweiten Querschnitt ein dritter Querschnitt ausgebildet. Dieser dritte Querschnitt entspricht bevorzugt dem bislang bei Schraubkappen üblichen "Standard"-Querschnitt. Es ist hierbei bevorzugt, dass der dritte Querschnitt Flanken mit gleichen Flankenwinkeln bezogen auf eine Horizontale aufweist. Der Flankenwinkel des dritten Querschnittes liegt im Einzelnen bevorzugt zwischen 20° und 35°, weiter bevorzugt bei 25°.

Darüber hinaus ist bevorzugt, dass sich an den zweiten Querschnitt ein Abschnitt entsprechend dem dritten Querschnitt, also ein Abschnitt entsprechend dem Standard-Querschnitt, anschließt.

Wie bereits angesprochen, ist darüber hinaus bevorzugt, dass der Gewindegang in einzelne Segmente unterteilt ist. Die hierdurch gegebenen Zwischenräume werden in bekannter Weise dazu genutzt, einen Überdruckabbau zuzulassen, im Zuge des Ab- oder Aufschraubens der Schraubkappe. Ein Segment kann sich bevorzugt über 100° bis 140° erstrecken, weiter bevorzugt über 120°.

Es versteht sich allgemein, dass bei einem derartigem Segment, wie auch bei dem Gewindegang als solchen, dort aber nur bezogen auf den singulären Anfangs- und Endbereich, in einem Anfangs- bzw. Endbereich das Profil noch nicht vollständig ausgebildet ist. Die hier angesprochene Profilkontur ergibt sich danach beispielsweise erst nach 5° oder 10° der entsprechenden Länge. Die Längen-Gradzahlen, die im Zuge der Beschreibung angegeben sind, beziehen sich auf Winkelgrade bezogen auf eine vertikale Mittenachse (Gebrauchszustand) der Schraubkappe.

Es versteht sich nach Vorstehendem, dass ein Segment jeweils entsprechend einem ersten, zweiten oder dritten Querschnitt ausgebildet ist. Hierbei ist allerdings nicht ausgeschlossen, wenn auch bevorzugt nicht vorgesehen, dass ein Segment außerhalb eines oder mehrere der vorstehend definierten Bereich eine nochmals andere Querschnittsform aufweist.

Gegenstand der Erfindung ist auch eine im Kunststoffspritzverfahren hergestellte Schraubkappe mit einem Kappenboden, einer Kappenwand und einer Kappenöffnung, wobei n der Kappenwand ein Innengewinde mit einem oder mehreren Gewindegängen ausgebildet ist, wobei weiter die Schraubkappe öffnungsseitig mit einem Originalitätsring ausgebildet ist, der Originalitätsring nach innen ragende Blockierungsnocken aufweist und ein Blockierungsnocken zwei in Umfangsrichtung nebeneinander ausgebildete Höcker aufweist oder der Blockierungsnocken in Umfangsrichtung als Blockierungsrippe ausgebildet ist.

Auch zu dieser Art von Schraubkappen kann auf den eingangs genannten Stand der Technik verwiesen werden.

Gerade auch in Bezug auf die Zusammenwirkung einer Schraubkappe mit einem daran in der Regel über Abreißstege einteilig angespritzten Originalitätsring ergeben sich gewisse Anforderungen. Einerseits soll die Schraubkappe gleichwohl noch günstig aufschraubbar sein, andererseits aber auch möglichst deutlich die Abtrennung definiert erfolgen.

Im Hinblick auf diese Anforderung stellt sich die Erfindung die Aufgabe, eine derartige Schraubkappe mit Originalitätsring günstig auszubilden.

Diese Aufgabe ist bei einer ersten Lösung dadurch gelöst, dass die Höcker eine unterschiedliche Höhe in Bezug auf eine Erstreckung nach innen aufweisen oder die Blockierungsrippe über ihre Erstreckung mindestens zwei Bereiche aufweist, die sich in Bezug auf ihre Erstreckung nach innen unterscheiden.

Die Höcker oder Rippen dienen im Zuge des Abschraubens dazu, an einem entsprechenden radialen Vorsprung der zugeordneten Mündung, wie beispielsweise einer Flasche, zum Anliegen zu kommen und durch dieses Anliegen dann in einer weiteren vertikalen Bewegung gehindert zu sein, woraufhin das Abreißen erfolgt. Andererseits muss dieser Anschlag im Zuge des Aufschraubens zunächst überwunden werden.

Dadurch, dass ein unterschiedliches Erstreckungsmaß nach radial innen bezüglich der Höcker oder der Rippe gewählt ist, ist der am schwierigsten zu überlaufende Bereich beim Aufschrauben, also der Höcker oder der Bereich der Rippe, der am weitesten nach innen vorsteht, reduziert. Gleichwohl ist über eine deutliche Umfangslänge im Zuge des Abschraubens der, wenn auch teilweise etwas in radialer Erstreckung verminderte, Anschlag an den Gegenvorsprung des Gewindes gegeben, der für eine Blockierung des Originalitätsringes beim Abschrauben sorgt und so das Abreißen ermöglicht.

Bevorzugt ist auch, dass der Nocken im Anlaufbereich zu einer die Kappenöffnung bildenden Ebene unterschiedliche Abstände aufweist derart, dass einer der Höcker oder einer der Rippenabschnitte näher an der Öffnungsebene beginnt als der andere. Die einzelnen in Umfangsrichtung vorgesehenen Nocken sind also in sich nochmals mit unterschiedlichem Abstand zur Kappenöffnung ausgebildet. Dies kann eine stufenweise Versetzung oder auch ein Schrägverlauf sein. Hierdurch ergibt sich eine günstige Beeinflussung des erforderlichen Drehmomentes beim Aufschrauben. Andererseits ergibt sich gleichwohl die gewünschte Zusammenwirkung mit dem Gegenvorsprung beim Abschrauben, da die Zusammenwirkung mit dem flaschenseitigen Vorsprung, der beim Abschrauben der Verschlusskappe zum Abreißen des Garantierings führt, bezüglich aller Höcker auf gleicher Ebene liegt.

Im Einzelnen ist hierbei bevorzugt, dass der Höcker oder Rippenabschnitt größerer Höhe näher an der Öffnungsebene beginnt. Dies bedeutet aber nicht, dass insofern zu Beginn des Aufschraubens notwendig ein höheres Drehmoment sogleich erforderlich ist. Denn bevorzugt enden die am weitesten nach radial innen vorstehenden Bereiche der Höcker, um das Abreißen wie erwähnt vorteilhaft zu erreichen, auf einer selben horizontalen Ebene, so dass der zunächst mit dem Gegenanschlag beim Aufschrauben in Kontakt kommende Höcker- oder Rippenbereich größerer Erstreckung nach radial innen gleichsam einen flacheren Vorlaufkeil aufweist als der Einlaufbereich des Höckers oder Rippenabschnittes kleinerer radialer Erstreckung nach innen. Hiermit ist ein Ausgleich hinsichtlich des erforderlichen Drehmomentes geschaffen. Es kann auch vorgesehen sein, dass der Keilwinkel jeweils gleich ist, was damit einhergeht, dass die näher an der Kappenöffnung beginnenden Höcker sich weiter nach radial innen erstrecken als die anderen Höcker

Nachstehend ist die Erfindung des Weiteren anhand der beigefügten Zeichnung, die jedoch lediglich ein Ausführungsbeispiels darstellt, erläutert. Hierbei zeigt:
- Fig. 1: eine perspektivische Ansicht von unten der Schraubkappe;
- Fig. 2: einen Querschnitt durch die Schraubkappe gemäß Figur 1, geschnitten entlang der Linie II-II und
- Fig. 3: eine Abwinklung des Gewindeganges des Ausführungsbeispieles mit jedem Segment zugeordneter Querschnittsdarstellung.

Dargestellt und beschrieben ist, zunächst mit Bezug zu Figur 1, eine im Kunststoffspritzverfahren hergestellte Schraubkappe 1 mit einem Kappenboden 2 und einer Kappenwand 3. Gegenüberliegend zu dem Kappenboden 2 ist eine Kappenöffnung 4, bzw., wenn man das Garantieband mit einbezieht, 4', vgl. Figur 2, ausgebildet.

An der Kappenwand 3 ist ein Innengewinde 5 ausgebildet, das beim Ausführungsbeispiel einen (einzigen) durchgehenden, wenn auch, wie nachstehend beschrieben, in Segmente unterteilten, Gewindegang aufweist.

Der Gewindegang ist über seine Länge, d.h. beim Ausführungsbeispiel je nach Segment oder einer Anzahl von mehreren Segmenten unterschiedlich, mit unterschiedlichem Querschnitt ausgebildet. Hierzu ist insbesondere auf die Figuren 2 und 3 zu verweisen.

Zugeordnet der Kappenöffnung 4 bzw. 4' beginnt der Gewindegang zunächst mit einem Abschnitt a (vgl. Figur 3), der beim Ausführungsbeispiel einem ersten Segment des Gewindeganges entspricht, welcher Bereich a einen ersten Querschnitt aufweist. Dieser erste Querschnitt Q1 ist in Figur 2 zu erkennen, aber auch in Figur 3 nochmals gesondert dargestellt. Figur 3 zeigt eine Abwicklung des Gewindeganges, mit, zur Verdeutlichung, übertriebener Steigung bzw. Ganghöhe (Winkel β). Ein realistischer Winkel β für die Ganghöhe liegt bei ca. 2°.

Die Querschnitte des Gewindeganges bzw. der Segmente sind grundsätzlich jeweils V-förmig gebildet, mit einem gerundeten Zusammenlauf an der V-Spitze, die nach radial innen weist. Auch an den V-Enden ergeben sich gerundete, vom Inneren der Kappe betrachtet, konkave Rundungen ergebende Ausläufe der V-Flanken.

Der Querschnitt Q1 weist bezüglich seiner unteren Flanke F1 einen Flankenwinkel α1 auf, der vergleichsweise klein ist. Beim Ausführungsbeispiel liegt der Flankenwinkel α1 bei etwa 5° - 5,5°. Dieser vergleichsweise kleine Flankenwinkel, den die Flanke mit der Horizontalen H einschließt, führt zu einem annähernd horizontalen Verlauf der Außenfläche der unteren Flanke des Querschnittes Q1. Da dieser Bereich des Gewindeganges beim Aufschrauben zuerst mit dem Gegengewinde an der beispielsweise Flaschenmündung in Kontakt kommt, wirkt sich dies günstig im Hinblick auf ein möglichst verkipppungsfreies Aufsetzen der Schraubkappe auf dem Gewinde aus.

Der obere Flankenwinkel des Querschnitts Q1 schließt mit der Horizontalen einen von dem Flankenwinkel α1 bevorzugt abweichenden, größeren Flankenwinkel α2 ein. Beim Ausführungsbeispiel liegt der Flankenwinkel α2 bei etwa 28° - 29°.

In Umfangsrichtung der Kappenwandung 3 gesehen, worauf in vorliegender Beschreibung jeweils in Umfangs-Gradzahlen Bezug genommen ist, schließt sich nach etwa 120° ein zweiter Abschnitt b an. Der zweite Abschnitt b ist durch ein praktisch (bislang für einen gesamten Gewindegang) übliches drittes Querschnittsprofil Q3 gegeben, wobei auch hier bezüglich einer Horizontalen H Flankenwinkel α3 und α4 gegeben sind. Die Flankenwinkel α3 und α4 sind beim Ausführungsbeispiel im Bereich des Abschnittes b unterschiedlich gewählt. Sie können aber auch gleich gewählt sein. Sie liegen bei 20° - 21° (α3) bzw. 35° - 36° (α4).

In Umfangsrichtung anschließend, also nach etwa 240°, schließt sich ein Gewindegangbereich c an, der beim Ausführungsbeispiel durch drei einzelne Segmente gebildet ist. Im Gewindegangsbereich c ist ein zweites Profil Q2 ausgebildet, das sich durch ein flächenmäßig vergleichsweise großes Profil auszeichnet. Es ist beim Ausführungsbeispiel flächenmäßig größer als das Profil Q1 und auch bevorzugt flächenmäßig größer als Profil Q3.

Weiter zeichnet sich das Profil Q2 dadurch aus, dass zwei weitere Flankenwinkel α5 und α6 gebildet sind, wobei α5 der obere Flankenwinkel und α6 der untere Flankenwinkel ist, die sich bevorzugt voneinander unterscheiden. Der untere Flankenwinkel α6 ist bevorzugt größer gewählt als der obere Flankenwinkel α5. Beim Ausführungsbeispiel beträgt α6 etwa 46° - 47° und α5 etwa 28°-29°.

Dieser Bereich c erstreckt sich beim Ausführungsbeispiel über drei Segmente, also über 360° etwa des Umfangs der Kappenwandung, gleichbedeutend eben einer vollständigen Umdrehung. Durch den flächenmäßig groß gewählten Querschnitt und auch durch die genannte Asymmetrie lässt sich eine gute Verkrallung mit dem Gegengewinde in diesem Bereich erreichen. Durch diesen über eine gesamte Umfangslänge sich erstreckenden Bereich c ist sichergestellt, dass die gesamte Kappe beim Abschrauben die Schraubenganghöhe auch sogleich umsetzt in Abreißhöhe bezüglich eines beispielsweise angeformten Garantierings. Die Gestaltung ist aber auch ohne den Garantiering von Bedeutung.

An den Bereich c schließt sich ein Endbereich d an. Der Endbereich d ist beim Ausführungsbeispiel durch ein Segment gebildet, was hier einer Umfangserstreckung von rund 120° entspricht. Das Segment des Bereiches d weist jeweils einen Querschnitt Q3 auf, wie er schon erläutert ist.

Die Winkel α1 etc. wurden derart bestimmt, dass im Querschnitt gerade verlaufende Flankenbereiche zeichnerisch verlängert wurden, bis zu einem Schnittpunkt. Durch diesen Schnittpunkt ist dann die Horizontale H gelegt.

Die dargestellte Schraubkappe zeichnet sich weiter durch den angeformten Originalitätsring 6 aus. Der Originalitätsring 6 ist in üblicher Weise über Abreißstege 6 materialeinheitlich mit der Schraubkappe 1 gespritzt.

Der Originalitätsring 6 weist nach innen ragende Blockierungsnocken 7 auf, wobei ein Blockierungsnocken 7 sich im Einzelnen aus zwei in Umfangsrichtung nebeneinander ausgeformte Höcker 8, 9 zusammensetzt. Diese Höcker 8,9 gehen über eine Taillierung 10 ineinander über.

Wie weiter vorne erwähnt, könnte insofern auch eine Blockierungsrippe ausgebildet sein, was jedoch nicht dargestellt ist.

Die Höcker 8, 9 haben eine unterschiedliche Höhe, d.h. eine unterschiedliche Erstreckung nach radial innen in Richtung des Pfeiles P in Figur 2. Grundsätzlich ist daher im Bereich des einen Höckers 8 eine größere Verformung erforderlich beim Aufschrauben der Schraubkappe über einen entsprechenden Gegenvorsprung an der Flaschen- oder Behältnismündung als bei dem Höcker 9 des Ausführungsbeispieles.

Die tatsächliche Erstreckung eines Höckers nach radial innen liegt zwischen 0,3 - 0,5 mm (kleinerer Höcker) und 0,6 -0,9 mm (größerer Höcker).

Weiter ist vorgesehen, dass die Höcker 8, 9 zu einer die Kappenöffnung bildenden Ebene unterschiedliche Abstände x bzw. y aufweisen. Der Höcker 8 beginnt mit kleinerem Abstand gesehen von der Kappenöffnung aus als der Höcker 9. Andererseits liegen die am weitestes nach radial innen vorliegenden Bereiche grundsätzlich bevorzugt auf einer Ebene E, so dass sich durch das weitere Vorstehen im Sinne einer Keilausformung, wie sie dargestellt ist, ausgehend von der Ebene E ein kleinerer Keilwinkel oder - bei unterschiedlicher Erstreckung nach radial innen - eine kleinere Keillänge bezüglich des Höckers 8 ergibt als bezüglich des Höckers 9. Insofern ist ein Ausgleich im Hinblick auf die erforderlichen Aufschraubkräfte erreicht.

Sämtliche vorstehend beschriebenen Gradzahlen- und Millimeter-Bereichsangaben sind so zu verstehen, dass in die Offenbarung immer auch alle Zwischenwerte, insbesondere in 1/10°-Schritten oder 1/100mm-Schritten eingeschlossen sind. Dies auch betreffend eine Bereichseingrenzung von unten und/oder von oben.

## Patentansprüche

1. Im Kunststoffspritzverfahren hergestellte Schraubkappe (1) mit einem Kappenboden (2), einer Kappenwand (3) und einer Kappenöffnung (4, 4'), wobei an der Kappenwand (3) ein Innengewinde (5) mit jedenfalls einem Gewindegang ausgebildet ist, wobei weiter der Gewindegang über seine Länge mit unterschiedlichem Querschnitt (Q₁, Q₂, Q₃) ausgebildet ist, und sich, beginnend an der Kappenöffnung, über 360° oder mehr erstreckt, **dadurch gekennzeichnet, dass** der Gewindegang über eine Länge beginnend entsprechend einem Umfangswinkel von 120° oder mehr, von der Kappenöffnung (4, 4') ausgehend gesehen, einen zweiten Querschnitt (Q₂) aufweist, der flächenmäßig größer ist als der erste Querschnitt (Q₁), welcher erste Querschnitt (Q₁) über eine Länge entsprechend 50° oder mehr beginnend an der Kappenöffnung (4, 4'), ausgebildet ist, dass die Flanken des zweiten Querschnitts mit einer Horizontalen (H) unterschiedliche Winkel (α5, α6) einschließen, dass die der Kappenöffnung (4, 4') zugewandte Flanke des zweiten Querschnitts (Q₂) (untere Flanke) einen größeren Winkel (α6) mit der Horizontalen (H) einschließt als die dem Kappenboden zugewandte Flanke (obere Flanke) und dass der erste Querschnitt (Q₁) einen unteren Flankenwinkel (α1) aufweist, der einen kleineren Winkel mit einer Horizontalen einschließt als der obere Flankenwinkel (α2) des ersten Querschnitts (Q1).

2. Schraubkappe nach Anspruch 1, **dadurch gekennzeichnet, dass** der zweite Querschnitt (Q₂) erst nach 90° oder mehr gegeben ist.

3. Schraubkappe nach einem der vorhergehenden Ansprüche, **dadurch gekennzeichnet, dass** der Winkel (α6) der unteren Flanke des zweiten Querschnitts (Q2) zwischen 30° und 60° liegt und/oder dass der Winkel (α5) der oberen Flanke zwischen 20° und 35° liegt.

4. Schraubkappe nach einem der vorhergehenden Ansprüche, **dadurch gekennzeichnet, dass** der untere Flankenwinkel des ersten Querschnitts (Q₁) zwischen 0° und 20° liegt.

5. Schraubkappe nach einem der vorhergehenden Ansprüche, **dadurch gekennzeichnet, dass** der erste Querschnitt (Q₁) sich über 50° bis 100° oder mehr erstreckt.

6. Schraubkappe nach einem der vorhergehenden Ansprüche, **dadurch gekennzeichnet, dass** zwischen dem ersten und dem zweiten Querschnitt (Q₁, Q₂) ein dritter Querschnitt (Q₃) ausgebildet ist.

7. Schraubkappe nach Anspruch 6, **dadurch gekennzeichnet, dass** der dritte Querschnitt (Q₃) Flanken mit gleichen Flankenwinkeln (3α', α3") bezogen auf eine Horizontale (H) aufweist.

8. Schraubkappe nach einem der vorhergehenden Ansprüche, **dadurch gekennzeichnet, dass** der Flankenwinkel (α3, α4) des dritten Querschnittes (Q₃) zwischen 20° und 95° liegt.

9. Schraubkappe nach einem der vorhergehenden Ansprüche, **dadurch gekennzeichnet, dass** sich an den zweiten Querschnitt (Q₂) ein Abschnitt entsprechend dem dritten Querschnitt (Q₃) anschließt.

10. Schraubkappe nach einem der vorhergehenden Ansprüche, **dadurch gekennzeichnet, dass** der Gewindegang (17) in einzelne Segmente unterteilt ist.

11. Schraubkappe nach Anspruch 10, **dadurch gekennzeichnet, dass** ein Segment sich über 100° bis 140° erstreckt.

12. Schraubkappe nach einem der Ansprüche 11 **dadurch gekennzeichnet, dass** ein Segment jeweils entsprechend einem ersten, zweiten oder dritten Querschnitt (Q₁, Q₂, Q₂) ausgebildet ist.

## Claims

1. Screw cap (1) produced in a plastics injection-moulding process, comprising a cap base (2), a cap wall (3) and a cap opening (4, 4'), an internal thread (5), in each case comprising one thread, being formed on the cap wall (3), the thread further being formed to have a differing cross section (Q₁, Q₂, Q₃) along its length and, beginning at the cap opening, extending over 360° or more, **characterised in that** the thread, when viewed starting from the cap opening (4, 4'), has a second cross section (Q₂) along a length which begins corresponding to a circumferential angle of 120° or more, which cross section is greater in terms of surface area than the first cross section (Q₁), which first cross section (Q₁) is formed along a length corresponding to 50° or more beginning at the cap opening (4, 4'), **in that** the thread flanks of the second cross section enclose, together with a horizontal (H), different angles (α5, α6), **in that** the thread flank of the second cross section (Q₂) facing the cap opening (4, 4') (lower thread flank) encloses, together with the horizontal (H), a larger angle (α6) than that of the thread flank facing the cap base (upper thread flank), and **in that** the first cross section (Q₁) has a lower flank angle (α1) which encloses, together with a horizontal, a smaller angle than the upper flank angle (α2) of the first cross section (Q1).

2. Screw cap according to claim 1, **characterised in that** the second cross section (Q₃) is produced only after 90° or more.

3. Screw cap according to either of the preceding claims, **characterised in that** the angle (α6) of the lower thread flank of the second cross section (Q₂) is between 30° and 60° and/or **in that** the angle (α5) of the upper thread flank is between 20° and 35°.

4. Screw cap according to any of the preceding claims, **characterised in that** the lower flank angle of the first cross section (Q₁) is between 0° and 20°.

5. Screw cap according to any of the preceding claims, **characterised in that** the first cross section (Q₁) extends over 50° to 100° or more.

6. Screw cap according to any of the preceding claims, **characterised in that** a third cross section (Q₃) is formed between the first and the second cross section (Q₁, Q₂).

7. Screw cap according to claim 6, **characterised in that** the third cross section (Q₃) comprises thread flanks having the same flank angles (3α', α3") relative to a horizontal (H).

8. Screw cap according to any of the preceding claims, **characterised in that** the flank angle (α3, α4) of the third cross section (Q₃) is between 20° and 95°.

9. Screw cap according to any of the preceding claims, **characterised in that** a portion corresponding to the third cross section (Q₃) is connected to the second cross section (Q₂).

10. Screw cap according to any of the preceding claims, **characterised in that** the thread (17) is divided into individual segments.

11. Screw cap according to claim 10, **characterised in that** a segment extends over 100° to 140°.

12. Screw cap according to claim 11, **characterised in that** each segment is formed so as to correspond to a first, second or third cross section (Q₁, Q₂, Q₃).

## Revendications

1. Capuchon à visser (1) réalisé dans un procédé de moulage par injection de matière plastique, comportant un fond (2) de capuchon, une paroi (3) de capuchon et une ouverture (4, 4') de capuchon, un filetage intérieur (5) avec, en tout cas, un pas de vis étant réalisé sur la paroi (3) de capuchon, en outre, le pas de vis étant réalisé sur toute sa longueur avec des sections transversales (Q₁, Q₂, Q₃) différentes, et s'étendant sur 360° ou plus en commençant à l'ouverture de capuchon, **caractérisé en ce que** le pas de vis, sur une longueur commençant conformément à un angle inscrit de 120° ou plus considéré à partir de l'ouverture (4, 4') de capuchon, comporte une deuxième section transversale (Q₂) dont la surface est supérieure à celle de la première section transversale (Q₁), laquelle première section transversale (Q₁) est réalisée sur une longueur correspondant à 50° ou plus en partant de l'ouverture (4, 4') de capuchon, **en ce que** les flancs de la deuxième section transversale forment avec une horizontale (H) des angles (α5, α6) différents, **en ce que** les flancs de la deuxième section transversale (Q₂), orientés vers l'ouverture (4, 4') de capuchon (flancs inférieurs), forment avec l'horizontale (H) un angle (α6) supérieur à celui formé par les flancs orientés vers le fond de capuchon (flancs supérieurs), et **en ce que** la première section transversale (Q₁) comporte un angle de flanc inférieur (α1) qui forme avec une horizontale un angle inférieur à celui formé par l'angle de flanc supérieur (α2) de la première section transversale (Q₁).

2. Capuchon à visser selon la revendication 1, **caractérisé en ce que** la deuxième section transversale (Q₂) est définie seulement après 90° ou plus.

3. Capuchon à visser selon l'une des revendications précédentes, **caractérisé en ce que** l'angle (α6) des flancs inférieurs de la deuxième section transversale (Q₂) se situe entre 30° et 60° et/ou **en ce que** l'angle (α5) des flancs supérieurs se situe entre 20° et 35°.

4. Capuchon à visser selon l'une des revendications précédentes, **caractérisé en ce que** l'angle de flanc inférieur de la première section transversale (Q₁) se situe entre 0° et 20°.

5. Capuchon à visser selon l'une des revendications précédentes, **caractérisé en ce que** la première section transversale (Q₁) s'étend sur 50° à 100° ou plus.

6. Capuchon à visser selon l'une des revendications précédentes, **caractérisé en ce qu'**une troisième section transversale (Q₃) est formée entre la première et la deuxième section transversale (Q₁, Q₂).

7. Capuchon à visser selon la revendication 6, **caractérisé en ce que** la troisième section transversale (Q₃) possède des flancs avec des angles de flanc (3α', α3") identiques par rapport à une horizontale (H).

8. Capuchon à visser selon l'une des revendications précédentes, **caractérisé en ce que** l'angle de flanc (α3, α4) de la troisième section transversale (Q₃) se situe entre 20° et 95°.

9. Capuchon à visser selon l'une des revendications précédentes, **caractérisé en ce qu'**une partie correspondant à la troisième section transversale (Q₃) est formée dans le prolongement de la deuxième section transversale (Q₂).

10. Capuchon à visser selon l'une des revendications précédentes, **caractérisé en ce que** le pas de vis (17) est divisé en segments individuels.

11. Capuchon à visser selon la revendication 10, **caractérisé en ce qu'**un segment s'étend sur 100° à 140°.

12. Capuchon à visser selon la revendication 11, **caractérisé en ce qu'**un segment est réalisé dans chaque cas conformément à une première, une deuxième ou une troisième section transversale (Q₁, Q₂, Q₃).
